# EUROPÄISCHE PATENTSCHRIFT

(11) **EP 1 126 174 B1**
(45) Veröffentlichungstag und Bekanntmachung des Hinweises auf die Patenterteilung: **26.05.2004**
(21) Anmeldenummer: 01100349.8
(22) Anmeldetag: 05.01.2001
(51) Int. Cl.: F04C 2/08, F04C 2/10

(54) **Zahnrad aus Kunststoff für eine Zahnradpumpe**
Plastic gear for gear pump
Roue dentée en matière plastique pour pompe à engrenages

(30) Priorität: 14.02.2000 DE 10006629
(43) Veröffentlichungstag der Anmeldung: 22.08.2001
(73) Patentinhaber: Joma-Hydromechanic GmbH, 72411 Bodelshausen (DE)
(72) Erfinder: Maute, Alexander, 72379 Hechingen-Stetten (DE); Schneider, Willi, 97616 Bad Neustadt (DE)
(74) Vertreter: Steimle, Josef, Dipl.-Ing.

(56) Entgegenhaltungen:
- EP-A- 0 791 750
- DE-U- 29 810 548
- GB-A- 316 295
- GB-A- 2 322 095
- US-A- 3 887 979
- US-A- 4 571 005
- US-A- 5 468 132

## Beschreibung

Die Erfindung betrifft ein Zahnrad aus Kunststoff für eine Zahnradpumpe mit den Merkmalen des Oberbegriffs des Anspruchs 1.

Zahnräder in dieser Ausbildung für Zahnradpumpen z.B. aus der DE-U-298 10 548 bekannt. Durch die Hohlausbildung der Zähne solcher aus Kunststoff gespritzten Zahnräder konnte neben einer gleichwandigen Zahngestaltung das Radgewicht erheblich vermindert sowie durch Einsatz spezieller Kunststoffe für die Zahnradfertigung eine hohe Radstandzeit erzielt werden.

Es hat sich aber gezeigt, dass bei Einsatz von mit solchen Zahnrädern ausgestatteten Zahnradpumpen zur Förderung und Druckbeaufschlagung von Motorenöl in Kraftfahrzeugmotoren die Hohlausbildung der Radzähne zu nicht tolerierbaren Planschverlusten führen kann.

Aus der EP-A-0 791 750 ist ein Rotor bekannt, der ein dünnwandiges Gehäuse aufweist. Zur Abstützung des Scheitelpunktes des Rotors sind Stützstäbe erforderlich. Derartige Ausführungsformen sind für Hydraulikpumpen nicht verwendbar, da beim Komprimieren von Flüssigkeiten wesentlich höhere Kräfte auftreten als beim Verdichten von Gasen, wie es bei der EP-A-0 791 750 der Fall ist. Beim Komprimieren von Flüssigkeiten würden die Seitenwände unweigerlich eingedrückt werden.

Aus der US-A-5 468 132 ist eine Rotorpumpe für Wasser bekannt geworden, bei der der Flügel eines Rotors sind mit Bohrungen versehen, die mit Kunststoffmaterial oder mit Ausgleichsgewichten angefüllt werden können.

Der Erfindung liegt die Aufgabe zugrunde, ein Zahnrad bereitzustellen, welches leicht und dennoch stabil ist und bei dem ein Planschen von zu fördernden Medien vermieden wird.

Diese Aufgabe wird erfindungsgemäß mit einem Zahnrad gelöst, das die Merkmale des Anspruchs 1 aufweist.

Die Zahnhohlräume können dabei durch einen die Zähne in Radachsrichtung gänzlich durchsetzenden Durchbruch oder dadurch gebildet sein, dass die Radzähne, im Längsschnitt betrachtet, napfartig ausgebildet sind.

In beiden Fällen ist erfindungsgemäß ein Verschluss der stirnseitigen Zahnöffnung bzw. Zahnöffnungen beispielsweise jeweils mittels eines Verschlussgliedes bewerkstelligt, wobei die Verschlussglieder an eine an das Zahnrad stirnseitig anzubringende Abdeckscheibe angeformt sind. Solche Abdeckscheiben können nach dem Spritzen des Radkörpers am Zahnrad angebracht werden, wobei es günstig ist, solche Abdeckscheiben an der entsprechenden Stirnseite des Radkörpers derart vertieft anzuordnen, dass sie mit der Stirnseite der Radzähne plan abschließt.

Solche Abdeckscheiben können in dünnwandiger Ausführung aus Kunststoff oder Metall, insbesondere Aluminium, bestehen, wobei sie an den Radkörper an- bzw. in diesen eingeklebt werden können.

Sofern es sich um Zahnräder handelt, deren Zahnhohlräume an beiden Zahnstirnenden offen sind, bietet sich eine weitere vorteilhafte Befestigungsmöglichkeit der auf das Zahnrad beidseitig aufzubringenden Abdeckscheiben, indem diese mit in die Zahnhohlräume hineinragenden Verbindungselementen gegenseitig miteinander fest verbindbar sind.

In weiterer Ausgestaltung der Erfindung wird es durch den Verschluss von Zahnhohlräumen mittels an einer oder an beiden Radstirnseiten anzubringenden Abdeckscheiben möglich, den Aufwand an Kunststoff zur Herstellung des Radkörpers weiter einzuschränken, sowie Zahnrädern mit einer Außenverzahnung eine gleichwandige Gestaltungsgeometrie zu geben, indem der Radkörper eine Nabe und einen diese mit radialem Abstand umgebenden Zahnkranz aufweist, wobei Zahnkranz und Nabe über Radialstege miteinander verbunden sind. Nabe und Zahnkranz definieren somit im Bereich der Radzähne großvolumige Hohlräume, die stirnseitig, je nach Ausbildung des Radkörpers, durch eine oder durch zwei Abdeckscheiben verschließbar sind.

Werden die Zahnhohlräume mittels eines temperatur- und medienbeständigen Füllmaterials ausgefüllt, so ist es hierfür günstig, Kunststoff einzuschäumen, wozu sich beispielsweise Silikonschaum anbietet. Ebenso ist es möglich, für Radkörper und Füllmaterial gleiche oder unterschiedliche Kunststoffe zu verwenden. Im ersteren Falle kann beispielsweise Polyetheretherketon (PEEK) oder Polyethersulfid (PES) und im zweiten Falle für den Radkörper Polyetheretherketon (PEEK) und für das Füllmaterial Polyethersulfid (PES), syndiotaktisches Polystyrol (SPS) oder Polyphenylensulfid (PPS) verwendet werden. Des Weiteren ist es denkbar, als Füllmaterial solche, mit Keramikmehl oder mit Metall, insbesondere ferromagnetischem Material gepaarte Kunststoffe zu verwenden. Ferner ist es denkbar, den Kunststoff allgemein mit ferromagnetischem Material zu mischen.

Günstigerweise wird man hierbei das Ausfüllen der Zahnhohlräume mit Füllmaterial unmittelbar nach dem Spritzen des Radkörpers innerhalb des Spritzwerkzeuges vornehmen (2K-Technik).

Die insbesondere für den Radkörper zu bevorzugenden Kunststoffe PEEK und PES sowie auch SPS zeichnen sich dabei durch gute Öl- und Temperaturbeständigkeit (über 160°) sowie große Härte, geringe Schwindungsmaße und Wärmeformbeständigkeit bei der Spritzverarbeitung aus, so dass es möglich ist, enge Fertigungstoleranzen einzuhalten.

In der Zeichnung sind Ausführungsbeispiele der Erfindung dargestellt. Es zeigen:
- Fig. 1:: eine Stirnansicht einer ersten Ausführungsform eines Radkörpers eines Innenzahnrades einer Zahnradpumpe, dessen Zahnhohlräume lediglich von einer Stirnseite aus zugänglich sind;
- Fig. 2:: einen Axialschnitt entlang der Linie II-II der Fig. 1;
- Fig. 3:: eine Stirnansicht einer Abdeckscheibe zum Verschließen der Hohlräume des Radkörpers;
- Fig. 4:: eine Darstellung ähnlich Fig. 2 mit auf den Radkörper aufgesetzter Abdeckscheibe;
- Fig. 5:: einen Axialschnitt durch einen der Umfangsform des Radkörpers gemäß Fig. 1 entsprechenden Radkörper, dessen Zahnhohlräume an beiden Stirnseiten offen sind;
- Fig. 6:: eine Darstellung ähnlich Fig. 5, jedoch mit durch Abdeckscheiben stirnseitig geschlossenem Radkörper;
- Fig. 7:: eine Stirnansicht des Zahnrades gemäß Fig. 6;
- Fig. 8:: eine Stirnansicht einer Konstruktionsvariante einer Abdeckscheibe;
- Fig. 9:: einen Achsschnitt der Abdeckscheibe gemäß Fig. 8, entlang deren Schnittlinie IX-IX gesehen;
- Fig. 10:: einen Achsschnitt des Radkörpers gemäß Fig. 5, der an beiden Stirnseiten mittels Abdeckscheiben gemäß Fig. 8 verschlossen ist;
- Fig. 11:: einen Axialschnitt durch einen Radkörper ähnlich des Radkörpers gemäß Fig. 2, dessen Hohlräume mit einem Füllmaterial ausgeschäumt sind.

Die in der Zeichnung gezeigten, aus Kunststoff, beispielsweise PEEK oder PES gespritzten Radkörper 20 der verschiedenen Ausführungsformen erfindungsgemäßer Innenzahnräder für Zahnradpumpen haben z.B. die gleiche Umfangsform und weisen eine Nabe 22 sowie einen Zahnkranz 24 mit beispielsweise fünf Zähnen 26 auf, der die Nabe 22 mit radialem Spiel umgibt.

Beide Teile 22, 24 sind über Radialstege 28 miteinander verbunden, wobei letztere den Abstand zwischen Nabenaußenumfang und den im Bereich des Zahngrundkreises vorhandenen Zahnkranzwandteil 30 überbrücken.

Zwischen benachbarten Radialstegen 28 befindet sich demgemäß jeweils ein sich in einen der Zähne 26 hineinerstreckender Hohlraum 32. Die erläuterte Konstruktion erlaubt eine dünnwandige Ausbildung von Nabe und Zahnkranz 24 und ein dementsprechend geringes Gewicht des Radkörpers 20, der sich somit materialsparend fertigen läßt.

Um trotz dünnwandiger Ausbildung des Zahnkranzes 24 den Zähnen 26 im Flankenbereich ausreichende Festigkeit zu verleihen, ist innerhalb der Zähne 26 im Übergangsbereich der Zahnflanken 34, 36 zum Zahnkranzwandteil 30 tangential zur Nabe 22 wenigstens ein den gegenseitigen Flankenabstand überbrückender Stützsteg 38 vorgesehen, der vorzugsweise in der Zahnlängsmitte angeordnet ist (Fig. 2). 40 bezeichnet eine Nabeninnenverzahnung zur drehfesten Anordnung des Innenzahnrades auf einer Pumpenwelle.

Wie aus Fig. 2 ersichtlich ist, sind die Hohlräume 32 des Radkörpers 20 an dessen einen Stirnseite geschlossen ausgebildet, so dass, im Längsschnitt betrachtet, die Zähne 26 napfartig ausgebildet sind, wobei der Napfboden mit 42 bezeichnet ist. Wie Fig. 2 zeigt, weist der Radkörper 20 an seiner offenen Stirnseite eine umlaufende Innenschulter 44 auf, die von der äußeren Stirnfläche des Zahnkranzes 24 um einen Betrag zurückversetzt ist, der der Dicke einer Planschverluste verhindernden Abdeckscheibe 46 entspricht, welche der Umfangsform des Radkörpers 20 in der Weise entspricht, dass sie in die durch die Innenschulter 44 geschaffene, stirnseitige Vertiefung 48 formschlüssig einsetzbar ist. Die für die Nabeninnenverzahnung 40 eine entsprechende zentrale Ausnehmung 50 aufweisende Abdeckscheibe 46 ist vorzugsweise durch Einkleben im Radkörper 20 gehalten (Fig. 4).

Die in Fig. 5 gezeigte Variante eines Radkörpers 52 unterscheidet sich vom Radkörper 20 darin, dass dessen Hohlräume 54 den Radkörper axial durchsetzen. Um Planschverluste zu vermeiden, sind diese Hohlräume 54 mittels an beiden Stirnseiten des Radkörpers 52 in diesen eingesetzten Abdeckscheiben 46 verschlossen, wobei deren Anordnung derjenigen der in Fig. 4 gezeigten Abdeckscheibe 46 entspricht.

Die Fig. 8 bis 10 veranschaulichen eine weitere, mögliche Befestigungsart der Abdeckscheiben, die als Ganzes mit 56 bezeichnet sind. Sie sind konstruktiv so ausgebildet, dass sie gegenseitig mechanisch miteinander verbindbar sind, so dass auf das Einkleben in den Radkörper verzichtet werden kann. Zu diesem Zweck sind an deren einen Stirnseite von dieser abragende Verbindungselemente 58 vorgesehen, die jeweils an einem der die Zähne 26 stirnseitig verschließenden Umfangsvorsprünge 60 vorgesehen sind. Beide Abdeckscheiben 56 sind vorzugsweise durch einstückige Kunststoffformteile gebildet, wobei deren Verbindungselemente 58 in die Hohlräume 54 hineinragen und dabei gegenseitig in unlösbaren Eingriff miteinander gebracht werden können. Hierzu können die Verbindungselemente 58 verschieden ausgebildet sein. So ist es beispielsweise denkbar, sie so zu gestalten, dass sie gegenseitig verrasten. Beim vorliegenden Ausführungsbeispiel handelt es sich hingegen um eine Zapfenverbindung, wozu die Verbindungselemente eine zentrale Ausnehmung 62 aufweisen. Die eine Abdeckscheibe 56 kann nun mit in diese Ausnehmungen 62 eingebrachten Stiften 64 versehen werden, die beim Aufbringen der Abdeckscheibe 56 auf den Radkörper 52 in die entsprechende Ausnehmung 62 der gegenüberliegenden Abdeckscheibe 56 reibschlüssig in Eingriff gebracht werden. Es ist aber auch denkbar, die Verbindungselemente 58 der einen Abdeckscheibe 56 mit angeformten zylindrischen Zapfen auszustatten, die dann mit der entsprechenden Ausnehmung 62 der anderen Abdeckscheibe 56 in Eingriff gebracht werden können.

Der Radkörper der in Fig. 11 gezeigten Konstruktionsvariante eines Zahnrades entspricht vorzugsweise dem Radkörper 20 der Fig. 1 und 2. Der konstruktive Unterschied zur letztgenannten Ausführungsform besteht darin, dass die einseitig geschlossenen Hohlräume 32 des Radkörpers 20 anstatt durch eine stirnseitig aufgesetzte Abdeckscheibe 46 dadurch verschlossen sind, dass sie mit einem temperatur- und medienbeständigen Füllmaterial 66 ausgeschäumt sind. Dabei kann es sich beispielsweise um den gleichen Kunststoff handeln, aus dem der Radkörper 20 gespritzt ist, wobei durch das Aufschäumen des Kunststoffes das Volumengewicht beträchtlich vermindert ist, so dass das Gewicht dieses Zahnrades ungefähr demjenigen entspricht, dessen Hohlräume 32 mittels der Abdeckscheibe 46 verschlossen sind. Das Füllmaterial kann jedoch auch gegenüber demjenigen des Radkörpers 20 verschieden sein, wobei insbesondere auch eine Mischung eines aufzuschäumenden Kunststoffes mit Keramikmehl od.dgl. vorgesehen sein kann. Bevorzugt wird man hierfür als Kunststoff SPS oder PPS verwenden.

Die Ausbildung des Radkörpers 20 kann von der beschriebenen abweichen und beispielsweise derjenigen des eine Außenverzahnung aufweisenden Zahnrades nach den Fig. 1 und 2 des DE GM 298 10 548.9 entsprechen.

## Patentansprüche

1. Zahnrad aus Kunststoff für eine Zahnradpumpe, dessen Radkörper (20) eine Außen- oder Innenverzahnung mit einer Nabe (22) und einem Zahnkranz (24) aufweist, dessen Zähne (26) wenigstens einen, zumindest von einer Zahnstirnseite aus zugänglichen Hohlraum (32; 54) aufweisen, **dadurch gekennzeichnet, dass** die Hohlräume (32; 54) mit einem temperatur- und medienbeständigen Füllmaterial (66) mit geringem spezifischem Gewicht ausgeschäumt sind und die offene Zahnstirnseite jeweils durch ein Verschlussglied (46') verschlossen ist, wobei die Verschlussglieder (46') der Zähne (26) an eine an den Radkörper (20) stirnseitig angebrachte Abdeckscheibe (46) angeformt sind.

2. Zahnrad nach Anspruch 1, **dadurch gekennzeichnet, dass** die Zähne (26), im Längsschnitt betrachtet, napfartig ausgebildet sind.

3. Zahnrad nach Anspruch 1 oder 2, **dadurch gekennzeichnet, dass** die Abdeckscheibe (46) an der die Zahnöffnungen aufweisenden Stirnseite des Radkörpers (20) vertieft angeordnet ist und mit der Stirnseite der Zähne (26) plan abschließt.

4. Zahnrad nach einem der vorhergehenden Ansprüche, **dadurch gekennzeichnet, dass** die Abdeckscheiben (46) an den Zahnradstirnseiten vertieft angeordnet sind und jeweils mit der Stirnseite der Zähne (26) plan abschließen.

5. Zahnrad nach einem der vorhergehenden Ansprüche, **dadurch gekennzeichnet, dass** die Abdeckscheibe bzw. Abdeckscheiben (46; 56) aus Kunststoff oder aus Metall bestehen.

6. Zahnrad nach einem der vorhergehenden Ansprüche, **dadurch gekennzeichnet, dass** die wenigstens eine Abdeckscheibe (46) an den Radkörper (20) an- oder in diesen eingeklebt ist.

7. Zahnrad nach einem der vorhergehenden Ansprüche, **dadurch gekennzeichnet, dass** die Abdeckscheiben (46) mit in die Hohlräume (54) hineinragenden Verbindungselementen (58) gegenseitig fest verbindbar sind.

8. Zahnrad nach einem der vorhergehenden Ansprüche, **dadurch gekennzeichnet, dass** bei einem außen verzahnten Zahnrad der Radkörper (20; 52) eine Nabe (22) und einen diese mit radialem Abstand umgebenden Zahnkranz (24) aufweist und dass Zahnkranz (24) und Nabe (22) über Radialstege (28) miteinander verbunden sind.

9. Zahnrad nach Anspruch 8, **dadurch gekennzeichnet, dass** die Radialstege (28) den Abstand zwischen dem Außenumfang der Nabe (22) und dem im Bereich des Zahngrundkreises vorhandenen Wandteil (30) des Zahnkranzes (24) überbrücken.

10. Zahnrad nach Anspruch 8 oder 9, **dadurch gekennzeichnet, dass** in den Hohlräumen (32; 54) jeweils wenigstens ein zur Nabe (22) tangential angeordneter Stützsteg (38) vorgesehen ist, der den gegenseitigen Abstand von die Zahnflanken eines Zahnes (26) bildenden Wandteilen (34, 36) des Zahnkranzes (24) überbrückt.

11. Zahnrad nach Anspruch 10, **dadurch gekennzeichnet, dass** die Stützstege (38) in der Längsmitte der Hohlräume (32; 54) sowie im Übergangsbereich der benachbarte Zahnflanken zum Zahngrundkreis bildenden Wandteile (34, 36) des Zahnkranzes (24) vorgesehen sind.

12. Zahnrad nach einem der vorhergehenden Ansprüche, **dadurch gekennzeichnet, dass** das Füllmaterial (66) geschäumter Kunststoff ist.

13. Zahnrad nach einem der vorhergehenden Ansprüche, **dadurch gekennzeichnet, dass** Radkörper (20) und Füllmaterial (66) aus dem gleichen Kunststoff bestehen.

14. Zahnrad nach einem der vorhergehenden Ansprüche, **dadurch gekennzeichnet, dass** Radkörper (20) und Füllmaterial (66) aus Polyetheretherketon (PEEK) bestehen.

15. Zahnrad nach einem der Ansprüche 1 bis 12, **dadurch gekennzeichnet, dass** der Radkörper (20) aus Polyetheretherketon (PEEK) oder Polyethersulfid (PES) und das Füllmaterial (66) aus Polyethersulfid (PES), syndiotaktisches Polystyrol (SPS) oder Polyphenylensulfid (PPS) bestehen.

16. Zahnrad nach einem der vorhergehenden Ansprüche, **dadurch gekennzeichnet, dass** der Kunststoff, insbesondere der das Füllmaterial (66) bildende Kunststoff mit Keramikmehl oder Metall, insbesondere ferromagnetisches Material gemischt ist.

## Claims

1. Plastic toothed wheel for a toothed wheel pump, with a wheel body (20) having external or internal toothed structures as well as a hub (20), the teeth (26) of which having at least one cavity (32; 54) which is accessible from at least one tooth end face, **characterized in that** the cavities (32; 54) are filled with a temperature and media resistant filling material (66) of low specific weight and that the toothed wheel is closed at its front end(66) by a closing element (46'), the closing elements (46') of the teeth (26) are formed an a covering plate (46), mounted at the end face of the wheel body (20).

2. Toothed wheel according to claim 1, **characterized in that** the teeth (26), viewed in longitudinal section, are basin-shaped.

3. Toothed wheel according to claim 1 or 2, **characterized in that** the covering plate (46) is sunk into the end face of the wheel body (20) having the tooth openings and is flush with the end face of the teeth (26).

4. Toothed wheel according to any one of the preceding claims, **characterized in that** the covering plates (46) are sunk into the end faces of the toothed wheels and are flush with the end face of the teeth (26).

5. Toothed wheel according to any one of the preceding claims, **characterized in that** the covering plate or covering plates (46; 56) are made from plastic or metal.

6. Toothed wheel according to any one of the preceding claims, **characterized in that** at least one covering plate (46) is glued to or into the wheel body (20).

7. Toothed wheel according to any one of the preceding claims, **characterized in that** the covering plates (46) are mutually rigidly connected via connecting elements (58), projecting into the cavities (54).

8. Toothed wheel according to any one of the preceding claims, **characterized in that** the wheel body (20; 52) of a toothed wheel having external teeth comprises a hub (22) and a toothed ring (24) surrounding same at a radial distance therefrom, wherein the toothed ring (24) and hub (22) are connected to one another via radial bridges (28).

9. Toothed wheel according to claim 8, **characterized in that** the radial bridges (28) bridge the distance between the outer circumference of the hub (22) and the wall part (30) of the toothed ring (24) in the region of the tooth base.

10. Toothed wheel according to claim 8 or 9, **characterized in that** each cavity (32; 54) has at least one supporting bridge (38), disposed tangentially with respect to the hub (22), which bridge the mutual separation between the wall portions (34, 36) of the toothed ring (24) forming the sides of a tooth (25).

11. Toothed wheel according to claim 10, **characterized in that** the supporting bridges (38) are disposed in the longitudinal center of the cavities (32; 54) and in the transition area of the wall portions (34, 36) of the toothed ring (24) intermediate between the tooth sides and tooth bottoms.

12. Toothed wheel according to any one of the preceding claims, **characterized in that** the filling material (66) is foamed plastic.

13. Toothed wheel according to any one of the preceding claims, **characterized in that** the wheel body (20) and the filling material (66) are made from the same plastic material.

14. Toothed wheel according to any one of the preceding claims, **characterized in that** the wheel body (20) and the filling material (66) are made from polyetheretherketone (PEEK).

15. Toothed wheel according to any one of the preceding claims 1 to 12, **characterized in that** the wheel body (20) is made from polyetheretherketone (PEEK) or polyethersulfide (PES) and the filling material (66) is polyethersulfide (PES), syndiotactical polystyrene (SPS) or polyphenylen sulfide (PPS).

16. Toothed wheel according to any one of the preceding claims, **characterized in that** the plastic material, in particular the plastic material of the filling material (66) is mixed with ceramic powder or metal, in particular ferromagnetic material.

## Revendications

1. Roue dentée en matière plastique pour une pompe à engrenages, dont le corps de roue (20) comporte une denture extérieure ou une denture intérieure avec un moyeu (22) et une couronne dentée (24), dont les dents (26) comportent au moins une cavité (32 ; 54) accessible au moins par une face frontale de la dent, **caractérisée en ce que** les cavités (32 ; 54) sont comblées par un matériau de remplissage expansé (66) à faible poids spécifique et résistant à la température et aux milieux, et la face frontale ouverte de chaque dent est obturée respectivement par un élément de fermeture (46'), les éléments de fermeture (46') des dents (26) étant formés contre une platine de recouvrement (46) agencée du côté frontal contre le corps de roue (20).

2. Roue dentée selon la revendication 1, **caractérisée en ce que** les dents (26) sont conçues en forme de godet en référence à une coupe longitudinale.

3. Roue dentée selon la revendication 1 ou 2, **caractérisée en ce que** la platine de recouvrement (46) est agencée de manière décalée en profondeur contre la face frontale, munie des ouvertures de dent, du corps de roue (20) et forme un assemblage plan avec la face frontale des dents (26).

4. Roue dentée selon l'une quelconque des revendications précédentes, **caractérisée en ce que** les platines de recouvrement (46) sont agencées de manière décalée en profondeur contre les faces frontales de la roue dentée et forment chacune un assemblage plan avec la face frontale des dents (26).

5. Roue dentée selon l'une quelconque des revendications précédentes, **caractérisée en ce que** la platine de recouvrement ou les platines de recouvrement (46 ; 56) sont réalisées en matière plastique ou en métal.

6. Roue dentée selon l'une quelconque des revendications précédentes, **caractérisée en ce que** la platine de recouvrement (46), au moins au nombre d'une, est collée contre ou dans le corps de roue (20).

7. Roue dentée selon l'une quelconque des revendications précédentes, **caractérisée en ce que** les platines de recouvrement (46) peuvent être assemblées réciproquement de manière ferme avec des éléments d'assemblage (58) qui pénètrent dans les cavités (54).

8. Roue dentée selon l'une quelconque des revendications précédentes, **caractérisée en ce que** dans une roue dentée à denture extérieure, le corps de roue (20 ; 52) comporte un moyeu (22) et une couronne dentée (24) entourant celui-ci à distance radiale, et **en ce que** la couronne dentée (24) et le moyeu (22) sont reliés l'un à l'autre par des barrettes radiales (28).

9. Roue dentée selon la revendication 8, **caractérisée en ce que** les barrettes radiales (28) couvrent la distance entre le pourtour extérieur du moyeu (22) et la partie de paroi (30), située dans la zone du cercle définissant le fond des entredents, de la couronne dentée (24).

10. Roue dentée selon la revendication 8 ou 9, **caractérisée en ce qu'**il est prévu dans chacune des cavités (32 ; 54) au moins une barrette de support (38), qui est agencée tangentiellement au moyeu (22) et qui couvre la distance entre les parties de paroi (34, 36), formant les flancs d'une dent (26), de la couronne dentée (24).

11. Roue dentée selon la revendication 10, **caractérisée en ce que** les barrettes de support (38) sont prévues dans le milieu longitudinal des cavités (32 ; 54), ainsi que dans la zone de transition entre les flancs de dent voisins et les parties de paroi (34, 36), formant le cercle définissant le fond des entredents, de la couronne dentée (24).

12. Roue dentée selon l'une quelconque des revendications précédentes, **caractérisée en ce que** le matériau de remplissage (66) est une matière plastique à structure cellulaire.

13. Roue dentée selon l'une quelconque des revendications précédentes, **caractérisée en ce que** le corps de roue (20) et le matériau de remplissage (66) sont réalisés dans la même matière plastique.

14. Roue dentée selon l'une quelconque des revendications précédentes, **caractérisée en ce que** le corps de roue (20) et le matériau de remplissage (66) sont réalisés en polyétheréthercétone (PEEK).

15. Roue dentée selon l'une quelconque des revendications 1 à 12, **caractérisée en ce que** le corps de roue (20) est réalisé en polyétheréthercétone (PEEK) ou en polyéthersulfure (PES) et le matériau de remplissage (66) est réalisé en polyéthersulfure (PES), en polystyrène syndiotactique (SPS) ou en polysulfure de phénylène (PPS).

16. Roue dentée selon l'une quelconque des revendications précédentes, **caractérisée en ce que** la matière plastique, en particulier la matière plastique formant le matériau de remplissage (66), est mélangée à une poudre céramique ou un métal, en particulier un matériau ferromagnétique.
